# FASCICULE DE BREVET EUROPEEN

(11) **EP 2 017 211 B1**
(45) Date de publication et mention de la délivrance du brevet: **23.12.2009**
(21) Numéro de dépôt: 08158603.4
(22) Date de dépôt: 19.06.2008
(51) Int. Cl.: B65H 49/32, B65H 75/34

(54) **Dispositif de devidage de cables bobines en couronne**
Vorrichtung zum Abwickeln von aufgewickelten Kabelrollen
Device for unwinding coiled cables

(30) Priorité: 18.07.2007 FR 0756567
(43) Date de publication de la demande: 21.01.2009
(73) Titulaire: Nexans, 75008 Paris (FR)
(72) Inventeur: Lefebvre, Philippe, 38110 La Bastie Montgascon (FR); Fauvet, Jacques, 69800 Saint Priest (FR)
(74) Mandataire: Lenne, Laurence

(56) Documents cités:
- EP-A- 0 738 683
- FR-A- 1 563 207
- US-A- 5 657 789
- US-A- 5 934 314

## Description

L'invention concerne un dispositif de dévidage de câbles bobinés en couronne, en particulier de câbles électriques.

Comme décrit dans le document de brevet EP 0 738 683, un tel dispositif de dévidage comporte un touret adaptable comportant un mandrin ou tambour et deux joues ou flasques latérales dont au moins l'une est amovible, réglable en position et verrouillable sur le mandrin. Ce réglage en position permet d'adapter le touret à des couronnes de câbles de longueur axiale différentes. Ce touret est associé à un accessoire de support de touret sur lequel ce dernier est monté libre en rotation et qui peut être posé, par exemple sur le sol. Un axe longitudinal du touret y est supporté par deux pattes portées par deux bras du support.

Ce premier type de support de touret assure le maintien du touret par simple gravité sur les deux pattes en forme de U. Lors d'efforts trop importants sur le touret ou lors de déplacement du support, la stabilité de dispositif de dévidage peut être perturbée, que ce soit au niveau du support qu'au niveau du touret.

Le document de brevet EP 0 922 003 décrit également un tel dispositif de dévidage de câbles bobinés en couronne comportant un touret et un support de touret constitué d'un boîtier de section rectangulaire comportant un couvercle et dans lequel les flasques du touret viennent reposer sur un agencement de quatre roulettes afin d'assurer la libre rotation du touret.

Cet agencement est de constitution plus robuste, mais est adapté à des couronnes de câbles de dimension et de poids relativement petits.

En effet, le touret y roule sur les roulettes qui supportent le poids total de la couronne et du touret. Si ce poids est relativement important, les roulettes sont soumises à un effort important entraînant leur usure rapide et des phénomènes de frottement et de blocage rendent cet agencement peu efficace.

De plus, le touret équipé d'une couronne doit être porté et soulevé pour sa mise en place dans le support de dévidage, ce qui est peu aisé dans le cas de poids et de dimension relativement importants.

Le document de brevet US 5 934 314 divulgue un dispositif de dévidage comportant un touret constitué d'un tambour et de deux flasques latérales et un support de touret sur lequel ce dernier est monté libre en rotation, ce support comportant deux parois latérales reliées de façon rigide.

Le touret est équipé d'un brancard constitué de deux bras connectés au tambour, libres en rotation selon son axe longitudinal et reliés par une traverse de préhension et les parois latérales du support comportent des agencements de maintien et de blocage de ce brancard.

L'objet de l'invention est de proposer un tel dispositif de dévidage de câbles, en particulier de câbles électriques, assurant pour toute dimension de la couronne, une stabilité parfaite du support de dévidage équipé d'un touret et d'une couronne de câble, un maintien efficace en libre rotation du touret dans le support et, de plus, facilitant la mise en place du touret sur le support de dévidage.

Pour ce faire, l'invention propose un dispositif de dévidage comportant un touret constitué d'un tambour et de deux flasques latérales et un support de touret, sur lequel ce dernier est monté libre en rotation, ce support comportant deux parois latérales reliées de façon rigide par au moins deux traverses disposées à proximité de deux de leurs coins, ledit touret étant équipé d'un brancard constitué de deux bras connectés audit tambour, libres en rotation selon son axe longitudinal et reliés par une traverse de préhension et lesdites parois latérales du support comportant des agencements de maintien et de blocage de ce brancard, caractérisé en ce que lesdits agencements de blocage assurent le blocage de ladite traverse de préhension du brancard sur lesdites parois latérales du support, de sorte que cette traverse de préhension constitue une traverse supplémentaire solidaire de chacune de ses parois à proximité d'un coin de ses parois.

Selon un mode de réalisation préféré de l'invention, lesdites deux parois latérales sont sensiblement rectangulaires ou carrées et en ce que ladite liaison des deux parois latérales comporte trois traverses solidaires de chacune de ses parois à proximité de trois de leurs coins.

De préférence, chaque bras dudit brancard présente à son extrémité un tenon qui est emboîté dans un alésage latéral central du tambour.

Très avantageusement, lesdits agencements de blocage assurent le blocage de ladite traverse de préhension du brancard sur lesdites parois latérales du support, de sorte que cette traverse de préhension constitue une quatrième traverse solidaire de chacune de ses parois à proximité d'un coin de ses parois.

De préférence, ledit agencement de blocage comporte pour chaque paroi latérale associée à chaque bras d'une part un moyen de blocage en rotation du bras autour de l'axe de rotation du touret et d'autre part un moyen de blocage en translation longitudinale du bras.

Ledit moyen de blocage en rotation peut être constitué d'une languette de clipsage portée par chaque paroi latérale du support contre laquelle vient en butée bloquée une bride latérale portée par le bras du brancard, correspondant.

Ledit moyen de blocage en translation peut être constitué d'une série de rainures parallèles portées par la face interne de chaque paroi dans lesquelles viennent s'emboîter une série de nervures agencées sur la face externe de chaque bras du brancard.

De préférence, lesdits agencements de maintien assurent le maintien de chacune desdites bras du brancard à proximité du centre de chacune desdites parois latérales.

Sur sa face tournée vers l'extérieur, l'extrémité libre de chaque bras peut comporter une bride radiale et circulaire, coopérant avec une rainure circulaire partielle agencée sur la paroi correspondante du support et constituant ledit agencement de maintien.

Au moins l'une des deux flasques latérales peut être amovible et réglable en position sur le tambour.

L'invention est décrite ci-après plus en détail à l'aide de figures ne représentant qu'un mode de réalisation préféré de l'invention.
La figure 1 est une vue en perspective d'un touret, partie d'un dispositif de dévidage conforme à l'invention.
La figure 2 est une vue partielle en coupe et en perspective d'un touret, partie d'un dispositif de dévidage conforme à l'invention.
La figure 3 est une vue en perspective d'un dispositif de dévidage conforme à l'invention.
Les figures 4 et 5 sont des vues en coupe transversale dans un plan perpendiculaire à l'axe du tambour.
La figure 6 est une vue en coupe horizontale correspondante à la figure 4, selon un plan passant par l'axe de symétrie du tambour 1A.
La figure 7 est une vue en coupe de détail de la figure 6.
La figure 8 est une vue en coupe de détail de la figure 5.

Le touret représenté sur la figure 1 peut être un touret du type de celui décrit dans la demande de brevet FR 2 886 930.

Ce touret 1 en matière plastique est composé d'un tambour 1A et de deux flasques 1B, 1C montés ensemble. Une flasque 1 B comporte un agencement de montage pour une poignée de portage 1 D du touret, cette poignée étant articulée dans une rainure circulaire de la flasque et pivotable dans un premier sens où elle s'encastre complètement dans la rainure, dans une position dite d'utilisation, et dans un autre sens où elle vient en butée dans une position saillante de la rainure, dans une position dite de stockage. Cette poignée 1 D est ici représentée en position déployée de portage du touret.

Afin de pouvoir adapter le touret à des couronnes de câbles de longueur axiale différente, au moins une des flasques latérales est réglable en position sur le tambour 1A. Pour obtenir ce réglage, la surface externe du tambour présente un filetage sur lequel est guidée une denture de préférence constituée de tronçons de dents réparties sur la périphérie de l'alésage central de la flasque en question. Ainsi, par vissage de la flasque sur le tambour, l'écart entre les deux flasques 1B, 1C peut être réglé à la longueur axiale de la couronne de câble à mettre en place.

La flasque est donc démontée, la couronne de câble introduite sur le tambour, puis la flasque est remontée et réglée à la bonne position.

Selon l'invention, le touret 1 est associé à un brancard 2 comme illustré sur la figure 2, où les flasques ne sont pas représentées.

Le touret est équipé d'un brancard 2 constitué de deux bras 2A, 2B de préférence en matière plastique, connectés au tambour 1A, libres en rotation selon son axe longitudinal et reliés par une traverse de préhension 2C, de préférence métallique.

Les flasques non représentées ici prennent place sur le filetage périphérique du tambour 1A.

La mise en place du brancard 2 se fait par déformation par écartement de ces bras 2A, 2B et emboîtement d'un tenon 2D porté par l'extrémité de chaque bras 2A, 2B qui est logé dans un alésage central et latéral du tambour.

Bien que non illustré, le montage du brancard 2 est effectué une fois la couronne de câble mise en place sur le touret. Dans cette position, le brancard peut permettre le portage du touret chargé, par préhension de la traverse de préhension 2C.

Le dispositif de dévidage conforme à l'invention comporte également un support de touret 3, représenté sur la figure 3, sur lequel le touret 1, ici non chargé d'une couronne de câble, est monté libre en rotation.

Ce support 3 comporte deux parois latérales 3A, 3B de préférence en matière plastique, sensiblement rectangulaires ou carrées reliées de façon rigide, au moyen de trois traverses T₁, T₂, T₃ de préférence métallique, solidaires de chacune de ses parois à proximité de trois de leurs coins.

Ces parois latérales du support 3A, 3B comportent des agencements de maintien et de blocage du brancard 2.

Ces agencements de blocage assurent le blocage de la traverse de préhension 2C du brancard sur les parois latérales 3A, 3B du support de sorte que cette traverse de préhension constitue une quatrième traverse solidaire de chacune de ses parois à proximité d'un de ses coins.

Ces agencements de maintien assurent le maintien de chacun des bras 2A, 2B du brancard à proximité du centre de chacune des parois latérales 3A, 3B.

Ces agencements de maintien et de blocage vont être précisés au moyen des figures 4 à 7.

Les figures 4 et 5 sont des vues en coupe transversale verticale dans un plan perpendiculaire à l'axe du tambour, une flasque et le brancard étant visible uniquement. La figure 6 est une vue en coupe horizontale correspondante à la figure 4, selon un plan passant par l'axe de symétrie du tambour 1A.

Le brancard est tout d'abord maintenu en position à proximité du centre de chacune des parois latérales 3A, 3B grâce à un moyen de maintien agencé sur chaque flasque et coopérant avec un moyen complémentaire porté par l'extrémité de chaque bras 2A, 2B opposée à l'extrémité connectée à la traverse de préhension 2C.

Ces moyens sont représentés en détail sur la figure 7.

Comme il a été déjà vu et comme également illustré sur la figure 2, chaque bras 2A, 2B présente à son extrémité un tenon 2D qui est emboîté dans un alésage latéral central du tambour 1A et qui assure la liaison du brancard 2 sur ce dernier.

Sur sa face tournée vers l'extérieur, cette extrémité de chaque bras comporte une bride B radiale et circulaire, complète ou partielle, dont l'axe central est l'axe de symétrie du tenon 2D. Cette bride radiale est introduite dans une rainure circulaire partielle R agencée sur la paroi correspondante 3A du support, qui est ouverte pour permettre l'introduction de la bride B, comme particulièrement visible sur la figure 4, où le bras est en position d'introduction dans la rainure correspondante. Chaque bras 2A, 2B est ainsi maintenu libre en rotation sur chaque paroi latérale 3A, 3B du support de dévidage.

Par déplacement de la traverse de préhension 2C vers le bas et rotation correspondante de la bride B dans la rainure R, le brancard est alors déplacé dans la position illustrée sur la figure 5.

Chaque bras 2A, 2B est alors bloqué par les agencements de blocage portés par chaque paroi latérale 3A, 3B du support de dévidage. Cet agencement de blocage comporte pour chaque paroi latérale 3A, 3B associée à chaque bras 2A, 2B d'une part un moyen de blocage en rotation du bras autour de l'axe de rotation du touret et d'autre part un moyen de blocage en translation longitudinale du bras.

Le moyen de blocage en rotation est constitué d'une languette de clipsage L portée par chaque paroi latérale 3A, 3B du support contre laquelle vient en butée bloquée une bride D latérale portée par le bras 2A, 2B du brancard, correspondant.

Le moyen de blocage en translation est constitué d'une série de rainures S parallèles portées par la face interne de chaque paroi 3A, 3B dans lesquelles viennent s'emboîter une série de nervures N agencées sur la face externe de chaque bras 2A, 2B du brancard.

Ainsi maintenu et bloqué, chaque bras 2A, 2B du brancard est solidement solidaire de chaque paroi latérale 3A, 3B du support de dévidage et la traverse de préhension 2C du brancard forme une quatrième traverse de renforcement du support de dévidage. Le tambour 1A pourvu de ces deux flasques 1C, 1D est quand à lui porté libre de tourner sur le brancard, afin de permettre le dévidage de la couronne de câble.

Pour standardiser le moulage des parois latérales 3A, 3B du support de dévidage, ces dernières sont conçues de façon symétrique par rapport à un plan horizontal, telles sur vues selon les figures.

Plusieurs supports de dévidage peuvent être superposés comme illustré sur la figure 5.

Pour ce faire, les parois latérales 3A, 3B du support de dévidage sont pourvues à proximité de chacun de leurs coins d'un cliquet C et chaque paroi 3A, 3B comporte deux attaches A réalisées de moulage avec la paroi et maintenues par des languettes sécables.

Lorsqu'il est souhaité de superposer deux supports de dévidage, les quatre attaches A des deux parois 3A, 3B du support inférieur sont détachées des parois, et sont encliquetées sur les quatre cliquets C correspondants, à savoir supérieurs pour le support inférieur et inférieurs pour le support supérieur. Cet agencement de cliquets et d'attache est illustré en détail sur la figure 8.

## Revendications

1. Dispositif de dévidage comportant un touret (1) constitué d'un tambour (1A) et de deux flasques latérales (1B, 1C) et un support de touret (3), sur lequel ce dernier est monté libre en rotation, ce support comportant deux parois latérales (3A, 3B) reliées de façon rigide par au moins deux traverses disposées à proximité de deux de leurs coins, ledit touret (1) étant équipé d'un brancard (2) constitué de deux bras (2A, 2B) connectés audit tambour, libres en rotation selon son axe longitudinal et reliés par une traverse de préhension (2C) et lesdites parois latérales (3A, 3B) du support comportant des agencements de maintien et de blocage de ce brancard, **caractérisé en ce que** lesdits agencements de blocage assurent le blocage de ladite traverse de préhension (2C) du brancard sur lesdites parois latérales (3A, 3B) du support, de sorte que cette traverse de préhension constitue une traverse supplémentaire solidaire de chacune de ses parois à proximité d'un coin de ses parois.

2. Dispositif selon la revendication précédente, **caractérisé en ce que** lesdites deux parois latérales (3A, 3B) sont sensiblement rectangulaires ou carrées et **en ce que** ladite liaison des deux parois latérales (3A, 3B) comporte trois traverses (T₁, T₂, T₃) solidaires de chacune de ses parois à proximité de trois de leurs coins.

3. Dispositif selon l'une des revendications précédentes, **caractérisé en ce que** chaque bras (2A, 2B) dudit brancard présente à son extrémité un tenon (2D) qui est emboîté dans un alésage latéral central du tambour (1A).

4. Dispositif selon l'une des revendications précédentes, **caractérisé en ce que** ledit agencement de blocage comporte pour chaque paroi latérale (3A, 3B) associée à chaque bras (2A, 2B) d'une part un moyen de blocage en rotation du bras autour de l'axe de rotation du touret (1) et d'autre part un moyen de blocage en translation longitudinale du bras.

5. Dispositif selon la revendication précédente, **caractérisé en ce que** ledit moyen de blocage en rotation est constitué d'une languette de clipsage (L) portée par chaque paroi latérale (3A, 3B) du support contre laquelle vient en butée bloquée une bride (D) latérale portée par le bras (2A, 2B) du brancard, correspondant.

6. Dispositif selon la revendication 4 ou 5, **caractérisé en ce que** ledit moyen de blocage en translation est constitué d'une série de rainures (S) parallèles portées par la face interne de chaque paroi (3A, 3B) dans lesquelles viennent s'emboîter une série de nervures (N) agencées sur la face externe de chaque bras (2A, 2B) du brancard.

7. Dispositif selon l'une des revendications précédentes, **caractérisé en ce que** lesdits agencements de maintien assurent le maintien de chacun desdites bras (2B, 2B) du brancard à proximité du centre de chacune desdites parois latérales (3A, 3B).

8. Dispositif selon la revendication précédente, **caractérisé en ce que**, sur sa face tournée vers l'extérieur, l'extrémité libre de chaque bras (2A, 2B) comporte une bride (B) radiale et circulaire, coopérant avec une rainure circulaire partielle (R) agencée sur la paroi correspondante (3A, 3B) du support et constituant ledit agencement de maintien.

9. Dispositif selon l'une des revendications précédentes, **caractérisé en ce que** au moins l'une des deux flasques latérales (1B, 1C) est amovible et réglable en position sur le tambour (1A).

## Claims

1. A reeling device including a reel (1) consisting of a drum (1A) and of two side flanges (1B, 1C) and a reel support (3), on which the latter is mounted so as to freely rotate, this support including two sidewalls (3A, 3B) rigidly connected through at least two crossbars positioned in proximity to two of their corners, said reel (1) being equipped with a pair of shafts (2) consisting of two arms (2A, 2B) connected to said drum, rotationally free along its longitudinal axis and connected by a grip crossbar (2C) and said sidewalls (3A, 3B) of the support including arrangements for maintaining and blocking this pair of shafts, **characterized in that** said blocking arrangements ensure blocking of said grip crossbar (2C) of the pair of shafts on said sidewalls (3A, 3B) of the support, so that this grip crossbar forms an additional crossbar firmly attached to each of the its walls in proximity to a corner of its walls.

2. The device according to the preceding claim, **characterized in that** said sidewalls (3A, 3B) are substantially rectangular or square and **in that** said connection of both sidewalls (3A, 3B) includes three crossbars (T₁, T₂+, T₃) firmly attached to each of its walls in proximity to three of their corners.

3. The device according to the preceding claim, **characterized in that** each arm (2A, 2B) of said pair of shafts has at its end a tenon (2D) which is fitted in a central side bore of the drum (1A).

4. The device according to any of the preceding claims, **characterized in that** said blocking arrangement includes for each sidewall (3A, 3B) associated with each arm (2A, 2B) a means for blocking in rotation the arm around the axis of rotation of the reel (1) on the one hand and a means for blocking the arm in longitudinal translation on the other hand.

5. The device according to the preceding claim, **characterized in that** said means for blocking in rotation consists of a clip-fastening tab (L) borne by each sidewall (3A, 3B) of the support against which the corresponding side clamp (D) borne by the arm (2A, 2B) of the pair of shafts will abut.

6. The device according to claim 4 or 5, **characterized in that** said means for blocking in translation consists of a series of parallel grooves (S) borne by the internal face of each wall (3A, 3B) in which a series of ribs (N) arranged on the external face of each arm (2A, 2B) of the pair of shafts will fit.

7. The device according to any of the preceding claims, **characterized in that** said holding arrangements ensure the holding of each of said arms (2A, 2B), of the pair of shafts in proximity to the centre of each of said sidewalls (3A, 3B).

8. The device according to the preceding claim, **characterized in that,** on its face turned outwards, the free end of each arm (2A, 2B) includes a radial and circular clamp (B) cooperating with a partial circular groove (R) arranged on the corresponding wall (3A, 3B) of the support and forming said holding arrangement.

9. The device according to any of the preceding claims, **characterized in that** at least one of the two side flanges (1B, 1C) is removable and adjustable in position on the drum (1A).

## Patentansprüche

1. Abrollvorrichtung, eine Rolle (1) umfassend, die von einer Trommel (1A) und zwei seitlichen Wangen (1B, 1C) gebildet wird, und einen Rollenhalter (3), auf dem diese frei drehend montiert ist, wobei dieser Halter zwei seitliche Wände (3A, 3B) umfasst, die durch mindestens zwei Querträger, die in der Nähe zweier ihrer Ecken angeordnet sind, starr verbunden sind, wobei die Rolle (1) mit einem aus zwei Armen (2A, 2B) bestehendem Träger (2) ausgestattet ist, die mit der Trommel gemäß ihrer Längsachse frei drehbar verbunden sind und durch einen Greif-Querträger (2C) verbunden sind, und wobei die Seitenwände (3A, 3B) des Halters Halte- und Blockiereinrichtungen dieses Trägers umfassen, **dadurch gekennzeichnet, dass** die Blockiereinrichtungen die Blockierung des Greif-Querträgers (2C) des Trägers auf den seitlichen Wänden (3A, 3B) des Halters gewährleisten, so dass dieser Greif-Querträger einen zusätzlichen Querträger darstellt, der mit jeder seiner Wände in der Nähe einer Ecke seiner Wände verbunden ist.

2. Vorrichtung nach vorangehendem Anspruch, **dadurch gekennzeichnet, dass** die zwei seitlichen Wände (3A, 3B) etwa rechteckig oder quadratisch sind und **dadurch**, dass die Verbindung der zwei seitlichen Wände (3A, 3B) drei Querträger (T₁, T₂, T₃) umfasst, die mit jeder ihrer Wände in der Nähe ihrer drei Ecken verbunden sind.

3. Vorrichtung nach einem der vorangehenden Ansprüche, **dadurch gekennzeichnet, dass** jeder Arm (2A, 2B) des Trägers an seinem Ende einen Zapfen (2D) aufweist, der in eine seitliche mittige Bohrung der Trommel (1A) eingelassen ist.

4. Vorrichtung nach einem der vorangehenden Ansprüche, **dadurch gekennzeichnet, dass** die Blockiereinrichtung für jede seitliche Wand (3A, 3B), die jedem Arm (2A, 2B) zugeordnet ist, einerseits ein Blockiermittel in Rotation des Arms um die Rotationsachse der Rolle (1) umfasst und andererseits ein Blockiermittel in Längsverschiebung des Arms.

5. Vorrichtung nach einem der vorangehenden Ansprüche, **dadurch gekennzeichnet, dass** das Blockiermittel in Rotation von einer Rastzunge (L) gebildet wird, die von jeder seitlichen Wand (3A, 3B) des Halters getragen wird, gegen die ein seitlicher Ansatz (D), den der entsprechende Arm (2A, 2B) des Trägers trägt, blockierend anschlägt.

6. Vorrichtung nach Anspruch 4 oder 5, **dadurch gekennzeichnet, dass** das Blockiermittel in Verschiebung von einer Reihe paralleler Rillen (S) auf der Innenseite jeder Wand (3A, 3B) gebildet wird, in die eine Reihe Rippen (N) eingreift, die auf der Außenseite jedes Arms (2A, 2B) des Trägers ausgebildet sind.

7. Vorrichtung nach einem der vorangehenden Ansprüche, **dadurch gekennzeichnet, dass** die Halteeinrichtungen den Halt jedes Arms (2B, 2B) des Trägers in der Nähe der Mitte jeder seitlichen Wand (3A, 3B) gewährleisten.

8. Vorrichtung nach vorangehendem Anspruch, **dadurch gekennzeichnet, dass** das freie Ende jedes Arms (2A, 2B) auf seiner nach außen zeigenden Seite einen radialen und kreisförmigen Ansatz (B) umfasst, der mit einer kreisförmigen Teilrille (R) zusammenarbeitet, die auf der entsprechenden Wand (3A, 3B) des Halters ausgebildet ist und die besagte Halteeinrichtung bildet.

9. Vorrichtung nach einem der vorangehenden Ansprüche, **dadurch gekennzeichnet, dass** mindestens eine der zwei seitlichen Wangen (1B, 1C) lösbar und auf der Trommel (1A) in Position einstellbar ist.
